# EUROPÄISCHE PATENTSCHRIFT

(11) **EP 0 289 876 B1**
(45) Veröffentlichungstag und Bekanntmachung des Hinweises auf die Patenterteilung: **29.07.1992**
(21) Anmeldenummer: 88106383.8
(22) Anmeldetag: 21.04.1988
(51) Int. Cl.: B65D 83/00

(54) **Cremespender mit einem die Creme aufnehmenden Behälter**
Cream dispenser with a container receiving the cream
Distributeur de crème avec récipient contenant la crème

(30) Priorität: 08.05.1987 DE 3715459
(43) Veröffentlichungstag der Anmeldung: 09.11.1988
(73) Patentinhaber: Schulz, Rolf A., D-84326 Falkenberg (DE)
(72) Erfinder: Schulz, Rolf A., D-84326 Falkenberg (DE)
(74) Vertreter: Prüfer, Lutz H., Dipl.-Phys.

(56) Entgegenhaltungen:
- FR-A- 805 352
- US-A- 1 714 482
- US-A- 3 337 092

## Beschreibung

Die Erfindung betrifft einen Cremespender nach dem Oberbegriff des Anspruches 1. Derartige Cremespender können für Pasten oder Cremes benutzt werden.

Ein solcher Cremespender ist aus der US-A-3 337 092 bekannt. Bei dem bekannten Cremespender wird in einer ringförmigen Nut in dem Kolben ein Ring aus Gummi oder gummiähnlichem Material eingepaßt. Der Gummiring steht etwas über den Kolben hervor. Wenn der Kolben in den Container eingeschoben wird, klappt der äußere Teil des Ringes nach oben und liegt an der Wand des Behälters an. Wenn jedoch ein derartiger Kolben mit Gummiring in einem Cremespender mit relativ fester oder pastöser Creme verwendet wird, reicht der weiche Gummiring nicht aus, um die Creme von der Behälterwandung abzustreifen. Wenn insbesondere der Cremespender für den medizinischen Bereich eingesetzt werden soll, werden die Anforderungen, die gemeinhin an die Hygiene zu stellen sind, nicht mehr erfüllt.

Aus der DE-A 32 35 171 ist ein weiterer Cremespender bekannt. Der Kolben des bekannten Cremespenders weist starre Scheiben und flexible Scheiben mit Lippen zur Abdichtung auf. Des weiteren sind Zähne in der Innenwand des Behälters und an dem Steigrohr vorgesehen, so daß die Bewegung des Kolbens in dem Behälter nur in eine gewünschte Richtung stattfindet. Der Aufbau dieses Kolbens ist kompliziert. Wenn der Kolben zur guten Abdichtung eng in den Behälter eingepaßt ist und relativ feste pastöse Cremes verwandt werden, hat es sich gezeigt, daß der Kolben sehr schwer geht. Weiterhin hat sich gezeigt, daß die Abdichtung nicht zuverlässig aufrechterhalten werden kann, wenn die Behälterwände gegeneinander geneigt sind.

Dabei muß beachtet werden, daß ein im medizinischen Bereich einsetzbarer Cremespender eine Einhandbedienung aufweisen muß, ebenfalls müssen alle Teile des Behälters und Cremespenders von dem Bundesgesundheitsamt für die jeweilige Creme zugelassenen Material hergestellt sein. Dadurch wird die Abdichtung zwischen dem Kolben und der Behälterwand durch Lippen nicht mehr in ausreichendem Maße gewährleistet.

Es ist daher Aufgabe der Erfindung, einen Cremespender der eingangs beschriebenen Art vorzusehen, bei dem die Abdichtung zwischen dem Kolben und der Behälterwand verbessert ist. Insbesondere soll die Abdichtung wirksam bleiben, auch wenn die sich gegenüberstehenden Teile der Behälterwand nicht parallel zueinander stehen.

Diese Aufgabe wird gelöst durch den Cremespender der eingangs beschriebenen Art, der nach dem kennzeichnenden Teil des Anspruches 1 ausgebildet ist.

Weiterbildungen und bevorzugte Ausbildungsformen sind in den Unteransprüchen gekennzeichnet.

Der Cremespender gemäß der Erfindung wird in der Beschreibung von Ausführungsbeispielen anhand der Figuren näher erläutert. Von den Figuren zeigen:
- Fig. 1: einen Schnitt durch eine Ausführungsform des Cremespenders;
- Fig. 2: eine Seitenansicht des Kolbens mit einer speziellen Ausführungsform des Ringes.

Im folgenden werden Ausführungsformen des Cremespenders unter Bezugnahme auf die Figur beschrieben. Der Cremespender 1 weist einen Behälter 2 auf. Der Behälter 2 weist eine umlaufende Seitenwand 3 und einen Boden 4 auf. Aus fertigungstechnischen Gründen ist es bevorzugt, daß sich der Behälter zum Boden hin konisch verengt. Er kann jedoch auch eine Seitenwand aufweisen, bei der die einander gegenüberstehenden Bereiche parallel zueinander sind, er kann ein tonnenförmiges Aussehen aufweisen oder eine andere Form haben.

Auf den Behälter 2 ist ein Deckel 5 aufsetzbar. Der Deckel 5 kann auf den Behälter 2, wie in der Figur gezeigt ist, aufgeschraubt werden, oder er kann aufgesteckt werden oder auf eine andere Weise befestigt werden. Der Deckel 5 weist eine Öffnung 6 auf. Die Öffnung 6 ist mit einem Ansatz als Führung 7, die sich in das Behälterinnere erstreckt, versehen.

Durch die Öffnung 6 ist ein hohles Steigrohr 8 geführt. Das Steigrohr 8 ist derart ausgebildet, daß es einen durch den Behälterboden 4, die Behälterwand 2 und den Deckel 5 gebildeten Behälterraum mit dem Außenraum verbindet. An dem in den Behälterraum ragenden ersten Ende des Steigrohres 8 ist ein Kolben 9 angebracht. Der Kolben 9 weist eine Öffnung 10 auf, die das Innere des Steigrohres mit dem Raum zwischen dem Kolben 9 und dem Behälterboden 4 verbindet. Der Kolben kann, wie in Figur 1 gezeigt ist, auf der dem Behälterboden 4 zugewandten Seite glockenförmig ausgebildet sein, er kann jedoch auch eine andere Form aufweisen. Der Kolben 9 muß jedoch eine umlaufende Seitenwand 11 aufweisen.

Der Kolben 9 hat in der (nicht gezeigten) Draufsicht eine Form, die im wesentlichen der inneren Form des Behälters entspricht, dabei ist der über die Seitenwand des Kolbens genommene Durchmesser immer etwas kleiner als der lichte Durchmesser des Behälters an seiner engsten Stelle. Dadurch ist der Kolben bei jeder Höhe in dem Behälter leicht auf und ab bewegbar. Zwischen der Kolbenseitenwand 11 und der Behälterseitenwand 3 verbleibt jeweils ein Spalt.

In der Kolbenseitenwand 11 ist eine umlaufende Ringnut 12 ausgebildet.

Anstelle der einen Ringnut 12 können auch zwei oder mehr Ringnuten 12, 13, 14 ausgebildet sein. Für eine praktische Anwendung im medizinischen Bereich hat es sich als vorteilhaft erwiesen, drei oder vier Ringnuten zu benutzen.

In jede Ringnut 12, 13, 14 ist ein umlaufender Ring 15, 16, 17 eingelegt. Die Ringe 15, 16, 17 sind geschlitzt und elastisch ausgebildet. Die Ausdehnung der Ringe 15, 16, 17 in ihrer Ringebene ist größer gewählt als der größte Spalt, der zwischen der Kolbenseitenwand 11 und der Behälterseitenwand 3 auftreten kann. Die Ringe 15, 16, 17 weisen einen Spalt auf. Im entspannten Zustand ist ihr äußerer Durchmesser gleich oder größer dem größten Innendurchmesser des Behälterinneren, und der Ringspalt ist so breit ausgebildet, daß die Ringe 15, 16, 17 auf den kleinsten Behälterinnendurchmesser zusammendrückbar sind. Die Ringnuten 12, 13, 14 sind so tief in der Kolbenseitenwand 11 ausgebildet, daß sie die auf den kleinsten Behälterinnendurchmesser zusammengedrückten Ringe 15, 16, 17 aufnehmen können. Die Ringe 12, 13, 14 wirken also als Kolbenringe. Die Ringe sind aus herstellungstechnischen Gründen quasi scheibenförmig mit Kanten ausgebildet, so daß der Querschnitt rechteckig ist.
Die Ringe können geschlitzt ausgebildet sein. Nach der in Fig. 2 gezeigten Ausführungsform sind die Ringe so ausgebildet, daß die Trennstelle durch einen Schrägschnitt so gebildet ist, daß die angeschrägten Flächen im zusammengedrückten Zustand vollständig aufeinander liegen. Im entspannten oder teilweise entspannten Zustand, bei dem jeder Ring also einen Durchmesser einnimmt, der größer ist als der des Kolbens, gleiten die schrägen Ebenen aufeinander. Die Ringe sind in axialer Richtung so vorgespannt, daß die aufeinander gleitenden Ebenen in jeder Stellung noch aufeinander liegen. Dadurch wird erreicht, daß auch bei einem aufgeweiteten Ring kein Spalt entsteht, durch den das auszupumpende Gut hindurchtreten könnte.

Die Ringe 12, 13, 14 wirken also als Kolbenringe. Aus herstellungstechnischen Gründen und zum Abstreifen der Creme von der Behälterseitenwand sind die Ringe in ihrem Querschnitt rechteckig ausgebildet. Nach einer anderen Ausführungsform sind die Ringe nicht mit einem Spalt ausgebildet, sondern sie sind geschlitzt und derart zusammengebogen, daß sie länger sind als der Umfang des Ringes im entspannten Zustand, dazu müssen die Ringe an der geschlitzten Stelle etwas überlappen. Die Überlappung wird am besten derartig ausgeführt, daß die überlappenden Ringteile angeschrägt und parallel zu der Behälterwand 3 angeordnet sind, wie in Fig. 2 gezeigt ist. Bei dieser Ausführungsform wird verhindert, daß die Creme durch den Ringspalt tritt. Wenn die überlappenden Ringteile nicht angeschrägt sind, muß die zugehörige Ringnut jedoch breiter ausgeführt werden.

An dem zweiten, aus dem Behälter herausragenden Ende des Steigrohres 8 ist in einer bevorzugten Ausführungsform eine Handauflage 18 angebracht. Die Handauflage 18 ist mit einem Kanal 19 versehen, der das Steigrohr 8 mit einer Auslaßöffnung 20 verbindet. Die Auslaßöffnung 20 kann wahlweise mit einem Verschluß (nicht gezeigt) versehen werden. Der Kolben 9, das Steigrohr 8 und die Handauflage 18 sind derartig zueinander angeordnet, daß eine durchgehende Verbindung zwischen dem Raum, der zwischen dem Kolben 9 und dem Behälterboden 4 gebildet ist, und dem Außenraum hergestellt ist, diese Verbindung kann durch den Verschluß in seiner geschlossenen Stellung unterbrochen sein.

Zur Benutzung wird der Behälter 2 mit der Creme angefüllt, dabei muß unter dem oberen Rand der Behälterwand 3 noch soviel Platz verbleiben, daß der Kolben 9 in diesem Platz aufnehmbar ist. Dann wird der Deckel 5 mit dem mit dem Kolben 9 und der Handauflage 18 versehenen Steigrohr 8 auf dem Behälter 2 befestigt. Danach ruht der Kolben 9 auf der Oberfläche der Creme. Es kann auch eine Ausführungsform gewählt werden, in der kein Deckel 5 vorgesehen ist. Dann wird der Kolben 9 mit dem Steigrohr 8 und der Handauflage 18 in den offenen Behälter 2 eingeführt.

Der so vorbereitete Cremespender 1 wird an einen zur Entnahme günstigen Platz gestellt. Zur Entnahme drückt der Benutzer mit einer Hand auf die Handauflage 18. Mit der anderen Hand hält er einen Spachtel o.ä. unter die Auslaßöffnung 20. Der Druck auf die Handauflage 18 wird durch das Steigrohr 8 und den Kolben 9 auf die in dem Raum zwischen dem Kolben 9 und dem Boden 4 vorhandene Creme übertragen. Durch den Druck steigt die Creme in dem Steigrohr 8 auf, geht durch den Kanal 19 und tritt aus der Auslaßöffnung 20 aus. Dort wird die Creme entnommen. Sowie der Benutzer keinen Druck mehr auf die Handauflage 18 ausübt, hört auch der Druck auf die Creme auf, und es tritt keine Creme mehr aus der Auslaßöffnung 20 heraus. Durch diese pumpenartige Betätigung ist eine sehr genaue Dosierung der zu entnehmenden Creme möglich.

Je mehr Creme entnommen ist, desto mehr nähert sich der Kolben 9 dem Behälterboden 4, dabei streifen die Ringe 15, 16, 17 die Creme sehr effektiv von der Behälterwand 3 ab, so daß im wesentlichen keine Creme an der Wand haften bleibt. Wenn der Innendurchmesser der Behälterwand zum Boden 4 hin abnimmt, passen sich die Ringe dem verringerten Durchmesser an, indem der Ringspalt zusammengedrückt wird oder indem bei überlappenden Ringenden der Überlappungsbereich vergrößert wird. Damit ist bei unterschiedlichen Behälterdurchmesser immer eine einwandfreie Abdichtung möglich.

Üblicherweise ist der Behälter in der Draufsicht im wesentlichen kreisförmig ausgebildet, es können aber auch andere Formen gewählt werden, wie eine ovale Form, eine im wesentlichen quadratische Form o.ä. Für jede Behälterform muß dann der Kolben eine entsprechende Form aufweisen, und die Ringe müssen entsprechend gebogen werden. Bei der so gewählten Ausführungsform kann der Cremespender mit einer Hand bedient werden, dadurch bleibt die zweite Hand zur Entnahme der Creme frei. Ebenfalls können alle Teile des Cremespenders aus dem gleichen Material, etwa Polypropylen, hergestellt werden, womit die Auflagen des Bundesgesundheitsamtes erfüllbar sind. Wegen der guten Beeinflussung des Druckes auf die Creme können Cremes sehr unterschiedlicher Konsistenz, von sehr flüssigen bis zu sehr festen Cremes, mit dem Cremespender gehandhabt werden.

## Patentansprüche

1. Cremespender
mit einem die Creme aufnehmenden Behälter (2),
mit einem Boden (4) und einer Seitenwand (3),
einem Steigrohr (8) mit einem ersten in den Behälter (2) einführbaren Ende und einem zweiten einen Auslaß (20) aufnehmenden Ende
und einem an dem Steigrohr (8) angeordneten Kolben (9) mit einem Dichtelement (12, 13, 14, 15, 16, 17) zum Herausdrücken von zwischen dem Behälterboden (4) und dem Kolben (9) vorgesehener Creme,
wobei der Kolben (9) auf seiner äußeren umlaufenden Oberfläche (11) mindestens einen Ring (15, 16, 17) aufweist,
dadurch gekennzeichnet, daß der Ring (15, 16, 17) einen veränderbaren Außendurchmessers mit einem Ringspalt aufweist und federnd so vorgespannt ist, daß er an der angrenzenden Behälterinnenwand anliegt.

2. Cremespender nach Anspruch 1,
dadurch gekennzeichnet,
daß der Behälter (2) nach unten hin konisch zuläuft.

3. Cremespender nach Anspruch 1 oder 2,
dadurch gekennzeichnet,
daß ein Deckel (5) auf den Behälter (2) aufsetzbar ist, der eine Öffnung (6) zum Führen des Steigrohres (8) aufweist.

4. Cremespender nach Anspruch 3,
dadurch gekennzeichnet,
daß der Deckel (5) aufschraubbar ist.

5. Cremespender nach einem der Ansprüche 1 bis 4,
dadurch gekennzeichnet,
daß der Kolben (9) eine Ringnut (12, 13, 14) zum Aufnehmen des Ringes (15, 16, 17) aufweist.

6. Cremespender nach einem der Ansprüche 1 bis 5,
dadurch gekennzeichnet,
daß die beiden Enden des Ringes (15, 16, 17) einander überlappen und der Ring so federnd vorgespannt ist, daß er an der angrenzenden Behälterinnenwand anliegt.

7. Cremespender nach einem der Ansprüche 1 bis 6,
dadurch gekennzeichnet,
daß der Ringquerschnitt rechteckig ausgebildet ist.

8. Cremespender nach einem der Ansprüche 1 bis 7,
dadurch gekennzeichnet,
daß das Steigrohr (8) an seiner dem Kolben (9) abgewandten Seite eine Handauflage (18) aufweist.

9. Cremespender nach Anspruch 8,
dadurch gekennzeichnet,
daß der Auslaß durch die Handauflage (18) bis zu dem Rand der Handauflage (18) zu einem Auslaß (20) geführt ist.

10. Cremespender nach einem der Ansprüche 1 bis 9,
dadurch gekennzeichnet,
daß der Behälter (2), das Steigrohr (8), der Kolben (9) und die Handauflage (18) aus dem gleichen Material hergestellt sind.

## Claims

1. Cream dispenser comprising a container (2) for receiving the cream, with a bottom (4) and a lateral wall (3), an ascending pipe (8) with a first end adapted to be introduced into the container (2) and a second end provided with an outlet (20), and a piston (9) disposed at said ascending pipe (8) and comprising a sealing member (12, 13, 14, 15, 16, 17) for squeezing out cream provided between the container bottom (4) and the piston (9), wherein the piston (9) comprises at least one ring (15, 16, 17) provided at the outer peripheral surface (11) thereof,
characterized in that the ring (15, 16, 17) has a variable outer diameter with an annular gap and is resiliently biased such that it contacts the adjacent inner container wall.

2. Cream dispenser according to claim 1,
characterized in that the container (2) conically tapers towards the bottom.

3. Cream dispenser according to claim 1 or 2,
characterized in that a cap (5) can be placed onto the container (2), the cap having an opening (6) for guiding the ascending pipe (8).

4. Cream dispenser according to claim 3,
characterized in that the cap (5) is adapted to be screwed on.

5. Cream dispenser according to any of the claims 1 to 4,
characterized in that the piston (9) comprises an annular groove (12, 13, 14) for receiving the ring (15, 16, 17).

6. Cream dispenser according to any of the claims 1 to 5,
characterized in that both ends of the ring (15, 16, 17) overlap each other and the ring is resiliently biased such that it abuts the adjacent inner container wall.

7. Cream dispenser according to any of the claims 1 to 6,
characterized in that the cross-section of the ring is rectangular.

8. Cream dispenser according to any of the claims 1 to 7,
characterized in that the ascending pipe (8) has a hand rest (18) at the side thereof opposite to the piston (9).

9. Cream dispenser according to claim 8,
characterized in that the outlet extends through the hand rest (18) to an outlet opening (20) at the end of the hand rest (18).

10. Cream dispenser according to any of the claims 1 to 9,
characterized in that the container (2), the ascending pipe (8), the piston (9) and the hand rest (18) are made of the same material.

## Revendications

1. Distributeur de crème comportant un récipiént (2) contenant la crème et muni d'un fond (4) et d'une paroi latérale (3), un tube ascendant (8) muni d'une première extrémité pouvant être introduite dans le récipient (2) et une deuxième extrémité munie d'un orifice d'écoulement (20) et un piston (9) disposé sur le tube ascendant (8) et muni d'un élément d'étanchéité (12, 13, 14, 15, 16, 17) en vue de l'expulsion de la crème dont la présence est prévue entre le fond (4) du récipient et le piston (9), ledit piston (9) présentant sur sa surface extérieure périphérique (11) au moins une bague (15, 16, 17), caractérisé par le fait que ladite bague (15, 16, 17) présente un diamètre extérieur modifiable comportant une fente annulaire et qu'elle est placée sous une tension initiale élastique de manière à venir s'appliquer sur la paroi interne limite du récipient.

2. Distributeur de crème selon la revendication 1, caractérisé par le fait que le récipient (2) a une configuration angulaire en direction du bas.

3. Distributeur de crème selon la revendication 1 ou 2, caractérisé par le fait que sur le récipient (2) peut être monté un couvercle (5) qui est muni d'une ouverture (6) pour le passage du tube ascendant (8).

4. Distributeur de crème selon la revendication 3, caractérisé par le fait que le couvercle (5) peut être monté par vissage.

5. Distributeur de crème selon l'une des revendications 1 à 4, caractérisé par le fait que le piston 9 présente une rainure annulaire (12, 13, 14) pour recevoir la bague (15, 16, 17).

6. Distributeur de crème selon l'une des revendications 1 à 5, caractérisé par le fait que les deux extrémités de la bague (15, 16, 17) se chevauchent mutuellement et que ladite bague est placée sous une contrainte initiale élastique de manière à venir s'appliquer sur la paroi interne limite du récipient.

7. Distributeur de crème selon l'une des revendications 1 à 6, caractérisé par le fait que la section transversale de la bague est de forme rectangulaire.

8. Distributeur de crème selon l'une des revendications 1 à 7, caractérisé par le fait que le tube ascendant (8) est muni sur son côté opposé au piston (9) d'une face d'appui (18) pour la main.

9. Distributeur de crème selon la revendication 8, caractérisé par le fait que la sortie de la crème passe à travers la face d'appui (18) pour la main jusqu'au bord de celle-ci pour parvenir à un orifice de sortie (20).

10. Distributeur de crème selon l'une des revendications 1 à 9, caractérisé par le fait que le récipient (2), le tube ascendant (8), le piston (9) et la face d'appui pour la main (18) sont fabriqués dans le même matériau.
